# EUROPÄISCHE PATENTSCHRIFT

(11) **EP 0 728 685 B1**
(45) Veröffentlichungstag und Bekanntmachung des Hinweises auf die Patenterteilung: **06.05.1998**
(21) Anmeldenummer: 96101686.2
(22) Anmeldetag: 06.02.1996
(51) Int. Cl.: B65F 3/06

(54) **Über zwei hydraulische Kolbenzylindereinheiten angetriebenes Hebelsystem**
Lever mechanism actuated by two hydraulic piston-cylinders
Mécanisme à levier actionné par deux vérins hydrauliques

(30) Priorität: 23.02.1995 DE 19506377
(43) Veröffentlichungstag der Anmeldung: 28.08.1996
(73) Patentinhaber: Max Aicher GmbH Entsorgungstechnik, 83404 Ainring (DE)
(72) Erfinder: Henkel, Gerald, Dr.-Ing., D-92637 Weiden (DE)
(74) Vertreter: Schieschke, Klaus, Dipl.-Ing.

(56) Entgegenhaltungen:
- EP-A- 0 496 302
- US-A- 4 854 406

## Beschreibung

Die Erfindung bezieht sich auf ein über zwei hydraulische Kolbenzylindereinheiten angetriebenes Hebelsystem, insbesondere eine Hubvorrichtung bei einem Müllentsorgungsfahrzeug, bei welchem als Frontlader zu entsorgende Müllbehälter über das Fahrerhaus zu einem dahinterliegenden Sammelbehälter schwenkbar sind.

Aus dem Stand der Technik gemäß DE 43 15 506 A1 ist bereits ein derartiges Müllentsorgungsfahrzeug bekannt. Der Bewegungsablauf der Hubvorrichtung ist hierbei konstant, und zwar unabhängig davon, ob die zu entleerenden Müllbehälter höhere oder geringere Last aufweisen.

Entsprechend liegt der vorliegenden Erfindung die Aufgabe zugrunde, eine Konstruktion der eingangs genannten Art so weiterzubilden, daß die Hubvorrichtung bzw. das Hebelsystem optimal mit seinem Bewegungsablauf auf den zu entsorgenden Müllbehälter abgestimmt ist.

Diese Aufgabe wird erfindungsgemäß dadurch gelöst, daß die beiden Kolbenzylindereinheiten über ein lineares Wegmeßsystem miteinander verbunden sind, wobei die Verbindung so ist, daß unter Berücksichtigung der jeweiligen Last der zu entsorgenden Müllbehälter eine Sollkurve der Bewegung des Hebelsystems erzielt wird. Hierbei kann das lineare Wegmeßsystem vorteilhafterweise in die jeweiligen Zylinder beider Kolbenzylindereinheiten integriert sein. Es ergibt sich damit eine sehr genaue Regelung bei schnellen Bewegungen, eine geschützte, störunempfindliche Konstruktion mit geringem Bauaufwand sowie eine einfache, nahezu beliebige Korrektur der geforderten Sollkurve.

Vorteilhafte Weiterbildungen ergeben sich aus den Unteransprüchen.

Die Erfindung wird nachfolgend anhand eines in der Zeichnung dargestellten Ausführungsbeispiels näher beschrieben. In der Zeichnung zeigen:
- Fig. 1: eine schematische Seitenansicht eines als Frontlader ausgebildeten Müllentsorgungsfahrzeugs, teils gebrochen;
- Fig. 2: eine graphische Darstellung des Bewegungsablaufs der beiden Kolbenzylindereinheiten.

In Fig. 1 ist ein Müllentsorgungsfahrzeug 1 dargestellt, welches als Frontlader ausgebildet ist. Dieses Müllentsorgungsfahrzeug 1 weist ein Fahrerhaus 2 auf, über welches ein Hebelystem 3 schwenkbar ist. Dieses Hebelsystem 3 besteht aus zwei Schwenkarmen 4, die um den Drehpunkt 5 drehbar sind.

Die Bewegung der beiden Schwenkarme 4 wird durch eine erste Kolbenzylindereinheit 10 bewirkt. Diese Kolbenzylindereinheit 10 ist einerseits über einen Lagerpunkt 12 am Müllentsorgungsfahrzeug gelagert und andererseits über einen Gelenkpunkt 13 mit dem jeweiligen Schwenkarm 4 des Hebelsystems 3 verbunden.

Die beiden Schwenkarme 4 sind vorderseitig durch eine Kammhalterung 6 miteinander verbunden, welche um einen Gelenkpunkt 7 schwenkbar ist. Diese Kammhalterung 6 weist einen Gelenkpunkt 15 auf, an welchem eine Kolbenstange einer zweiten Kolbenzylindereinheit 11 angreift. Diese Kolbenzylindereinheit 11 ist in einem Drehpunkt 14 gelenkig im Schwenkarm 4 gelagert.

Durch die Bewegung der Kolbenzylindereinheit 11 greift die Kammhalterung 6 in einen Lagerbereich 9 eines gefüllten Müllbehälters 8, und durch Zusammenwirken der Kolbenzylindereinheiten 10 und 11 schwenkt der gefüllte Müllbehälter 8 aus der ausgezogenen in die gestrichelte Position entlang eines Kreisbogens S2 mit der Kolbenwegabhängigkeit nach Kurve S1. In der oberen gestrichelten Position liegt dann der Müllbehälter 8 im Bereich eines Müllsammelbehälters 20, welcher zur Aufnahme und Abtransport des gesammelten Mülls dient.

Die beiden Kolbenzylindereinheiten 10 und 11 besitzen Bewegungsabläufe, wie sie mit X und Y dargestellt sind. Dieser Bewegungsablauf ist aus Fig. 2 in Form der Kurve S1 erkennbar.

Erfindungsgemäß sind die beiden Kolbenzylindereinheiten 10 und 11 über ein lineares Wegmeßsystem miteinander verbunden. Dieses Wegmeßsystem ist vorteilhafterweise in die jeweiligen Zylinder beider Kolbenzylindereinheiten integriert. Hierbei ist die Wirkung dieses Wegmeßsystems so, daß unter Berücksichtigung der jeweiligen Last der zu entsorgenden Müllbehälter 8 die Sollkurve S1 für die Drehung der Kammhalterung 6 in Abhängigkeit von der Bewegung des Hebelsystems 3 erzielbar ist.

Wie aus Fig. 1 erkennbar, sind die beiden Kolbenzylindereinheiten 10 und 11 jeweils über Leitungen 31 und 32 mit einem Wandler bzw. Verstärker 21 und 22 verbunden, die ihrerseits zu einer Steuereinheit 25 führen. Diese Steuereinheit 25 ist vorteilhafterweise speicherprogrammierbar ausgebildet. Sie erhält ihre Signale von den Wandlern bzw. Verstärkern 21 und 22 als Analogspannung zum Meßsignal gemäß Y bzw. zum Meßsignal gemäß X. Anstelle der Analogspannung ist auch der Einsatz von Analogstrom denkbar. Weiterhin kann auch ein Digitalausgang vorgesehen sein.

Die speicherprogrammierbare Steuereinheit 25 ist über Leitungen 33 und 34 jeweils mit einem Proportionalventil 23 und 24 verbunden. Durch diese Proportionalventile 23 und 24 fließt über die Leitungen 35 und 36 jeweils ein gesteuerter Hydraulik-Volumenstrom in die jeweiligen Zylinder der Kolbenzylindereinheiten 10 und 11. Hierdurch wird gewährleistet, daß die geforderte Kurve S1 bei Bewegungsablauf des gefüllten Müllsammelbehälters 8 aus der ausgezogenen in die gestrichelte Position eingehalten ist.

Infolge des in den Zylindern der Kolbenzylindereinheit 10 und 11 integrierten linearen Wegmeßsystems ergibt sich eine geschützte, störunempfindliche und raumsparende Bauweise. Über die speicherprogrammierbare Steuereinheit 25 kann eine nahezu beliebige Anpassung der Sollkurve S1 erzielt werden, so daß eine optimale Anpassung an die jeweiligen, in der Praxis geforderten Bedingungen gegeben ist.

## Patentansprüche

1. Über zwei hydraulische Kolbenzylindereinheiten (10, 11) angetriebenes Hebelsystem (3), insbesondere in einer Hubvorrichtung bei einem Müllentsorgungsfahrzeug (1), des als Frontlader zu entsorgende Müllbehälter (8) über das Fahrerhaus (2) zu einem dahinterliegenden Sammelbehälter (20) schwenkt,
dadurch gekennzeichnet,
daß die beiden Kolbenzylindereinheiten (10, 11) so über ein lineares Wegmeßgerätsystem miteinander verbunden sind, daß unabhängig von der jeweiligen Last der zu entsorgenden Müllbehälter (8) eine Sollkurve (S1) der Bewegung des Hebelsystems (3) erzielbar ist.

2. Hebelsystem nach Anspruch 1,
dadurch gekennzeichnet,
daß das lineare Wegmeßsystem in die jeweiligen Zylinder beider Kolbenzylindereinheiten (10, 11) integriert ist.

3. Hebelsystem nach Anspruch 1 und 2,
dadurch gekennzeichnet,
daß das lineare Wegmeßsystem mit einer Steuereinheit (25) verbunden ist, welche ihrerseits die Bewegung des Hebelsystems (3) steuert.

4. Hebelsystem nach Anspruch 3,
dadurch gekennzeichnet,
daß die Steuereinheit (25) für verschiedene Sollkurven (S1) speicherprogrammierbar ausgebildet ist.

5. Hebelsystem nach Anspruch 3 und 4,
dadurch gekennzeichnet,
daß die Steuereinheit (25) mit jeweils einem Proportionalventil (23, 24) für den Antrieb der Kolbenzylindereinheiten (10, 11) verbunden ist.

6. Hebelsystem nach einem der Ansprüche 3-5,
dadurch gekennzeichnet,
daß der Steuereinheit (25) jeweils ein Wandler (21, 22) bzw. Verstärker für beide Kolbenzylindereinheiten (10, 11) vorgeschaltet ist.

7. Hebelsystem nach einem der vorhergehenden Ansprüche,
dadurch gekennzeichnet,
daß als Steuergröße Analogspannung, Analogstrom oder ein digitaler Wert eingesetzt sind.

## Claims

1. A lever system (3) driven via two hydraulic piston-cylinder units (10, 11), in particular in a lifting device for a refuse disposal vehicle (1) which as a front-loader pivots refuse containers (8) which are to be disposed of over the driver's cabin (2) to a collecting container (20) located therebehind,
characterised in that
the two piston-cylinder units (10, 11) are connected together via a linear path measurement apparatus system such that, independently of the respective load of the refuse containers (8) which are to be disposed of, a desired curve (S1) of the movement of the lever system (3) can be obtained.

2. A lever system according to Claim 1, characterised in that the linear path measurement system is integrated into the respective cylinders of both piston-cylinder units (10, 11).

3. A lever system according to Claims 1 and 2, characterised in that the linear path measurement system is connected to a control unit (25) which in turn controls the movement of the lever system (3).

4. A lever system according to Claim 3, characterised in that the control unit (25) is designed to be storage-programmable for different desired curves (S1).

5. A lever system according to Claim 3 and 4, characterised in that the control unit (25) is connected to one proportional valve (23, 24) in each case for driving the piston-cylinder units (10, 11).

6. A lever system according to one of Claims 3 - 5, characterised in that the control unit (25) is in each case preceded by a transducer (21, 22) or amplifier for both piston-cylinder units (10, 11).

7. A lever system according to one of the preceding claims, characterised in that analog voltage, analog current or a digital value are used as the controlling variable.

## Revendications

1. Système de leviers (3) entraîné par l'intermédiaire de deux vérins hydrauliques (10, 11), en particulier faisant partie d'un dispositif de soulèvement d'un véhicule d'enlèvement d'ordures (1) qui, en tant que chargeur frontal, fait basculer des récipients d'ordures (8) à enlever par-dessus la cabine du conducteur (2) et jusqu'à une benne (20) située derrière, caractérisé en ce que les deux vérins (10, 11) sont reliés l'un à l'autre par l'intermédiaire d'un transducteur de position linéaire de manière que, indépendamment de la charge des récipients d'ordures (8) à enlever, on puisse obtenir une courbe de consigne (S1) du mouvement du système de leviers (3).

2. Système de leviers suivant la revendication 1, caractérisé en ce que le transducteur de position linéaire est intégré dans le cylindre respectif des deux vérins (10, 11).

3. Système de leviers suivant la revendication 1 et 2, caractérisé en ce que le transducteur de position linéaire est relié à une unité de commande (25) qui, de son côté, commande le mouvement du système de leviers (3).

4. Système de leviers suivant la revendication 3, caractérisé en ce que l'unité de commande (25) peut être programmée pour différentes courbes de consigne (S1).

5. Système de leviers suivant la revendication 3 et 4, caractérisé en ce que l'unité de commande (25) est reliée à des vannes proportionnelles (23, 24) pour l'entraînement des vérins respectifs (10, 11).

6. Système de leviers suivant l'une des revendications 3 à 5, caractérisé en ce qu'en amont de l'unité de commande (25) sont montés des convertisseurs (21, 22) ou amplificateurs respectifs pour les deux vérins (10, 11).

7. Système de leviers suivant l'une des revendications précédentes, caractérisé en ce que l'on utilise comme grandeur de commande une tension analogique, un courant analogique ou une valeur numérique.
